# EUROPÄISCHE PATENTSCHRIFT

(11) **EP 3 986 633 B1**
(45) Veröffentlichungstag und Bekanntmachung des Hinweises auf die Patenterteilung: **07.06.2023**
(21) Anmeldenummer: 21733079.4
(22) Anmeldetag: 09.06.2021
(51) Int. Cl.: B21K 21/04, F42B 5/28

(54) **BODENTEIL ZUR HERSTELLUNG EINER PATRONENHÜLSE SOWIE PATRONENHÜLSE, VERFAHREN ZUR HERSTELLUNG EINES BODENTEILS FÜR EINE PATRONENHÜLSE SOWIE VERFAHREN ZUR HERSTELLUNG EINER PATRONENHÜLSE**
BASE PART FOR PRODUCING A CARTRIDGE CASE AND CARTRIDGE CASE, METHOD FOR PRODUCING A BASE PART FOR A CARTRIDGE CASE, AND METHOD FOR PRODUCING A CARTRIDGE CASE
PIÈCE DE BASE DESTINÉE À PRODUIRE UN BOÎTIER DE CARTOUCHE ET BOÎTIER DE CARTOUCHE, PROCÉDÉ DE PRODUCTION D'UNE PIÈCE DE BASE POUR UN BOÎTIER DE CARTOUCHE, ET PROCÉDÉ DE PRODUCTION D'UN BOÎTIER DE CARTOUCHE

(30) Priorität: 23.06.2020 DE 102020003744
(43) Veröffentlichungstag der Anmeldung: 27.04.2022
(73) Patentinhaber: Diehl Metall Stiftung & Co. KG, 90552 Röthenbach (DE)
(72) Erfinder: WOSCH, Stefan, 90552 Röthenbach a. d. Pegnitz (DE); SINGER, Marcus, 91207 Lauf (DE); ARBAK, Murat, 91207 Lauf an der Pegnitz (DE)
(74) Vertreter: Diehl Patentabteilung
(86) Internationale Anmeldenummer: PCT/EP2021/065502
(87) Internationale Veröffentlichungsnummer: WO 2021/259643

(56) Entgegenhaltungen:
- EP-A1- 2 690 391
- EP-A1- 2 918 962
- WO-A1-2014/051940
- DE-C- 700 207
- DE-C- 732 984
- US-A- 2 904 873

## Beschreibung

Die Erfindung betrifft ein Bodenteil zur Herstellung einer Patronenhülse, welches einen Hülsenboden zum Aufnehmen eines Anzündhütchens aufweist, wobei am Außenumfang des Bodenteils eine umlaufende Auszieherausnehmung vorgesehen ist. Die Erfindung betrifft außerdem eine Patronenhülse mit einer zylindrischen Hülse, welche eine Hülsenöffnung zum Aufnehmen einer Treibladung und eines Geschosses, sowie ein der Hülsenöffnung gegenüberliegendes Bodenteil aufweist. Ferner betrifft die Erfindung Verfahren zum Herstellen des Bodenteils sowie der Patronenhülse.

Die EP 2 690 391 A1, welche die Basis für den Oberbegriff des Anspruchs 1 bildet, offenbart ein Verfahren zum Herstellen einer Patronenhülse. Beim bekannten Verfahren wird in einem Hülsenrohling mittels Umformung des Rohlings eine Auszieherrille in Form einer umlaufenden Rotationsfläche hergestellt. Zum Herstellen der Auszieherrille ist ein relativ aufwändiges Umformwerkzeug erforderlich, welches u. a. einen Platzhalter umfasst. Der Platzhalter wiederum umfasst 6 bis 8 Segmente.

Die WO 2014/051940 A1 sowie die EP 3 372 324 A1 offenbaren Verfahren zur Herstellung eines einstückig ausgebildeten Hülsenrohlings. Die Auszieherrille in Form einer umlaufenden Rotationsfläche wird im Hülsenrohling mittels eines spanabhebenden Verfahrens hergestellt. Die spanabhebende Herstellung einer Auszieherrille ist aufwändig.

Die US 10041770 B2 offenbart die Herstellung einer zweiteilig ausgestalteten Patronenhülse. Zur Herstellung einer solchen zweiteiligen Patronenhülse wird ein mit einer umlaufenden Auszieherrille versehenes Bodenteil mit einer Hülse verbunden. Auch die Herstellung zweiteiliger Patronenhülsen ist aufwändig.

Aufgabe der Erfindung ist es, die Nachteile nach dem Stand der Technik zu beseitigen. Es sollen insbesondere ein Bodenteil zum Herstellen einer Patronenhülse sowie eine Patronenhülse angegeben werden, welche vereinfacht herstellbar sind. Ferner sollen möglichst einfach und kostengünstig durchführbare Verfahren zum Herstellen eines Bodenteils und/oder einer Patronenhülse angegeben werden.

Diese Aufgabe wird durch die Merkmale der Patentansprüche 1, 7, 10, 11, 25 und 29 gelöst. Zweckmäßige Ausgestaltungen der Erfindung ergeben sich aus den Merkmalen der abhängigen Patentansprüche.

Nach Maßgabe der Erfindung wird bei einem Bodenteil zur Herstellung einer Patronenhülse vorgeschlagen, dass die Auszieherausnehmung eine Polygongeometrie aufweist, welche im Querschnitt aus einem geschlossenen Streckenzug gebildet ist. - Bei herkömmlichen Bodenteilen ist die Auszieherausnehmung als Rille und damit als umlaufende Rotationsfläche ausgebildet, welche im Querschnitt einen Kreis bildet. Die vorgeschlagene polygonale Form der Auszieherausnehmung lässt sich insbesondere mittels Umformverfahren vereinfacht herstellen. Beim Umformen kann Material von der Mitte jeder Strecke des Streckenzugs in Richtung der die Strecken im Querschnitt begrenzenden Ecken fließen. Es hat sich überaschenderweise gezeigt, dass die Funktionen einer herkömmlichen Auszieherrille auch durch eine Auszieherausnehmung erfüllt werden, welche eine Polygongeometrie aufweist.

Bei einem "Bodenteil" im Sinne der vorliegenden Erfindung handelt es sich üblicherweise um einen zumindest abschnittsweise zylindrisch ausgebildeten Körper. Unter dem Begriff "Querschnitt" wird eine Schnittebene verstanden, welche die Zylinderachse senkrecht schneidet und durch die Auszieherausnehmung verläuft. Unter dem Begriff "Auszieherausnehmung" wird eine sich vom Außenumfang des Bodenteils oder eines Bodenabschnitts radial nach innen erstreckende Vertiefung verstanden. Die Auszieherausnehmung kann hergestellt werden, indem sie vom Außenumfang her durch eine radial nach innen wirkende Kraft eingedrückt wird. Daneben ist es auch möglich, die Auszieherausnehmung mittels spanabhebender Verfahren herzustellen. Schließlich ist es auch denkbar, ausgehend von einem profilierten Ausgangskörper durch radial nach außen wirkende Kräfte zylindrische Abschnitte beidseits eines Profilabschnitts zu formen, sodass sich die Auszieherausnehmung ergibt.

Nach einer vorteilhaften Ausgestaltung ist zumindest ein Teil der den Streckenzug bildenden Strecken gerade ausgebildet. Vorzugsweise sind sämtliche Strecken gerade ausgebildet. Es kann aber auch sein, dass zumindest ein Teil der den Streckenzug bildenden Strecken gekrümmt (z. B. konvex oder konkav) ausgebildet ist.

Die Strecken werden im Streckenzug üblicherweise durch Ecken begrenzt. Die Ecken können auch gerundet ausgebildet sein.

Nach einer vorteilhaften Ausgestaltung ist der Streckenzug bezüglich einer Drehachse rotationssymmetrisch ausgebildet. Der Streckenzug kann insbesondere bezüglich einer Drehachse 2n-fach rotationsymmetrisch sein, wobei n eine Zahl ≥ 3 ist. D. h. die Polygongeometrie kann als regelmäßiges 6-Eck, 8-Eck usw. ausgebildet sein.

Nach einer weiteren Ausgestaltung weist der Hülsenboden einen Durchbruch zum Aufnehmen des Anzündhütchens auf.

Ein Bodenteil mit den vorgenannten Merkmalen kann so ausgebildet sein, dass es sich als Montageteil zur Herstellung einer Patronenhülse eignet. Es kann aber auch so ausgebildet sein, dass daraus mittels eines weiteren Formgebungsverfahrens in einem Teil die Patronenhülse hergestellt werden kann.

Nach weiterer Maßgabe der Erfindung wird eine Patronenhülse mit einer zylindrischen Hülse vorgeschlagen, welche eine Hülsenöffnung zum Aufnehmen einer Treibladung und eines Geschosses, sowie ein der Hülsenöffnung gegenüberliegendes erfindungsgemäßes Bodenteil aufweist.

Die zylindrische Hülse und das Bodenteil können einstückig ausgebildet sein. Es kann aber auch sein, dass die zylindrische Hülse und das Bodenteil mittels einer Fügetechnik fest verbunden sind. Das Bodenteil kann mit der Hülse beispielsweise verschweißt sein.

Nach weiterer Maßgabe der Erfindung wird ein Verfahren zur Herstellung einer Patronenhülse vorgeschlagen, mit einer zylindrischen Hülse, welche eine Hülsenöffnung zum Aufnehmen einer Treibladung und eines Geschosses, sowie einen der Hülsenöffnung gegenüberliegenden Bodenabschnitt mit einem Hülsenboden zum Aufnehmen eines Anzündhütchens aufweist, mit folgenden Schritten:
Bereitstellen eines Ausgangskörpers zur Herstellung der Patronenhülse,
Herstellen einer umlaufenden Auszieherausnehmung am Außenumfang des Ausgangskörpers in Form einer Polygongeometrie, welche im Querschnitt einen geschlossenen Streckenzug bildet.

Das vorgeschlagene Verfahren liefert eine einstückig ausgebildete Patronenhülse. Der Ausgangskörper kann bereits vor dem Herstellen der umlaufenden Auszieherausnehmung eine zylindrische Hülse aufweisen. Es kann aber auch sein, dass die zylindrische Hülse erst nach dem Herstellen der Auszieherausnehmung geformt wird.

Nach weiterer Maßgabe der Erfindung wird ein Verfahren zur Herstellung eines Bodenteils für eine Patronenhülse vorgeschlagen, welches einen Hülsenboden zum Aufnehmen eines Anzündhütchens aufweist, mit folgenden Schritten:
Bereitstellen eines Ausgangskörpers, und
Herstellen einer umlaufenden Auszieherausnehmung am Außenumfang des Ausgangskörpers in Form einer Polygongeometrie, welche im Querschnitt einen geschlossenen Streckenzug bildet.

Die vorgeschlagene Verfahrensvariante liefert ein Bodenteil, welches sich insbesondere zur Herstellung mehrteiliger Patronenhülsen eignet, bei denen das Bodenteil mit einer Hülse gefügt wird.

Im Sinne der vorliegenden Erfindung ist der Begriff "Ausgangskörper" allgemein zu verstehen. Es handelt sich dabei um einen metallischen Körper, welcher beispielsweise ein Drahtabschnitt mit einem zylindrischen Außenumfang sein kann. Bei dem Ausgangskörper kann es sich aber auch um einen Formkörper handeln, welcher bereits umgeformt oder mittels spanabhebender Verfahren bearbeitet worden ist. Der Ausgangskörper kann bereits einen Durchbruch zum Aufnehmen des Anzündhütchens aufweisen.

Nach einer vorteilhaften Ausgestaltung wird die Polygongeometrie ausgehend von einem zylindrischen Ausgangskörper mittels eines Umformverfahrens oder eines spanabhebenden Verfahrens hergestellt. Insbesondere mittels eines Umformverfahrens kann die Polygongeometrie vereinfacht hergestellt werden.

Zweckmäßigerweise wird die Polygongeometrie in einen Außenumfang des Ausgangskörpers geprägt. Als besonders vorteilhaft hat es sich erwiesen, die Polygongeometrie mittels mehrerer Umformschritte herzustellen.

Vorteilhafterweise wird in einem ersten Umformschritt eine erste Polygongeometrie in den Außenumfang des Ausgangskörpers geprägt, und in einem zweiten Umformschritt wird in die erste Polygongeometrie eine die erste Polygongeometrie abschnittsweise überlagernde zweite Polygongeometrie geprägt.

Nach der vorgeschlagenen Ausgestaltung wird in einem ersten Umformschritt eine erste Polygongeometrie in den Außenumfang des Bodenrohlings geprägt. Das kann mit einem relativ einfach ausgestalteten Umformwerkzeug erfolgen. In einem auf den ersten Umformschritt folgenden zweiten Umformschritt wird in die erste Polygongeometrie eine die erste Polygongeometrie zumindest abschnittsweise überlagernde zweite Polygongeometrie geprägt. Auch der zweite Umformschritt kann mit einem einfach ausgestalteten Umformwerkzeug durchgeführt werden. Durch das im zweiten Umformschritt zumindest abschnittsweise Überprägen der ersten Polygongeometrie ergibt sich eine polygonal ausgestaltete Auszieherausnehmung mit hoher Maßhaltigkeit. Durch den zweiten Umformschritt wird gegenüber dem ersten Umformschritt die Anzahl der Strecken bzw. Polygonstrecken zweckmäßigerweise vergrößert. Beispielsweise kann die erste Polygongeometrie 6-fach rotationssymmetrisch bezüglich einer Drehachse sein. Die zweite Polygongeometrie kann 12- oder 24-fach rotationssymmetrisch bezüglich einer Drehachse sein.

Nach einer vorteilhaften Ausgestaltung werden beim ersten Umformschritt hergestellte erste Kanten im zweiten Umformschritt zumindest zum Teil überprägt. Insbesondere im Schließbereich der Umformwerkzeuge können erste Kanten nach dem ersten Umformschritt einen Grat oder dgl. aufweisen. Indem beim ersten Umformschritt hergestellte erste Kanten im zweiten Umformschritt zumindest zum Teil überprägt werden, kann auf einfache und kostengünstige Weise eine polygonal geformte Auszieherausnehmung mit hoher geometrischer Präzision hergestellt werden.

Zur Herstellung der Polygongeometrien wird zweckmäßigerweise ein 2- oder mehrteiliges Umformwerkzeug verwendet. Im Allgemeinen genügt ein einfach ausgestaltetes 2-, 3- oder 4-teiliges Umformwerkzeug. Auch vielteilige Umformwerkzeuge, z. B. 8-, 9- oder 10-teilige Umformwerkzeuge, können zum Einsatz kommen.

Nach einer weiteren Ausgestaltung des Verfahrens kann der Ausgangskörper nach dem ersten Umformschritt und vor dem zweiten Umformschritt relativ zum Umformwerkzeug um einen vorgegebenen Winkel axial rotiert werden. D. h. es kann entweder der Ausgangskörper relativ zum feststehenden Umformwerkzeug oder das Umformwerkzeug relativ zum feststehenden Ausgangskörpers rotiert werden. Es ist auch möglich, den Ausgangskörper nach dem ersten Umformschritt in ein zweites Umformwerkzeug zu setzen, welches hinsichtlich der Polygongeometrie relativ zu der im ersten Umformwerkzeug vorgesehenen Polygongeometrie um einen vorgegebenen Winkel verdreht ist. Infolgedessen liegen die Kanten der zweiten Polygongeometrie zumindest teilweise auf den Strecken der ersten Polygongeometrie.

Es ist möglich, die erste und die zweite Polygongeometrie mit dem gleichen Umformwerkzeug herzustellen. D. h. entlang einer Umformstrecke können hintereinander zur Herstellung der ersten und zweiten Polygongeometrie zwei gleiche Umformwerkzeuge verwendet werden. Beim Umsetzen eines mit der ersten Polygongeometrie versehenen ersten Ausgangskörpers wird dieser zweckmäßigerweise um einen vorgegebenen Winkel rotiert und dann zur Herstellung der zweiten Polygongeometrie in das nächstfolgende Umformwerkzeug gesetzt.

Nach einer zweckmäßigen Ausgestaltung wird die erste Polygongeometrie mittels eines ersten Umformwerkzeugs und die zweite Polygongeometrie mittels eines vom ersten Umformwerkzeug verschiedenen zweiten Umformwerkzeugs hergestellt. Beispielsweise kann mit dem ersten Umformwerkzeug eine bezüglich einer Drehachse 6-fach rotationssymmetrische erste Polygongeometrie hergestellt werden. Mit dem zweiten Umformwerkzeug kann eine zweite Polygongeometrie hergestellt werden, welche beispielsweise bezüglich einer Drehachse 12-fach rotationssymmetrisch ist. Die erste Polygongeometrie kann von der zweiten Polygongeometrie so überprägt werden, dass sich die ersten Kanten der ersten Polygongeometrie mit zweiten Kanten der zweiten Polygongeometrie decken. Es kann aber auch sein, dass die ersten Kanten der ersten Polygongeometrie sich nicht mit den zweiten Kanten der nachfolgend hergestellten zweiten Polygongeometrie decken.

Nach einer vorteilhaften Ausgestaltung kann beim Umformverfahren zumindest ein Werkzeug in den Ausgangskörper eingesetzt und/oder an den Außenumfang des Ausgangskörpers angesetzt werden. Mittels des Werkzeugs kann haltend, indexierend, lochend, füllend, prägend und/oder formgebend auf den Ausgangskörper eingewirkt werden. Damit kann die Maßhaltigkeit bei der Herstellung des Bodenteils verbessert werden.

Nach einer alternativen Ausgestaltung kann das Bodenteil oder die Patronenhülse auch aus einem die Polygongeometrie aufweisenden weiteren Ausgangskörper mittels eines Umformverfahrens hergestellt werden. D. h. in diesem Fall ist die Polygongeometrie der Auszieherausnehmung durch den weiteren Ausgangskörper vorgegeben. Der weitere Ausgangskörper wird so umgeformt, dass sich ein zylindrischer Außenumfang bildet, in welchem die Auszieherausnehmung mit der Polygongeometrie verbleibt. Ferner ist es auch denkbar, die Polygongeometrie ausgehend von einem zylindrischen Ausgangskörper mittels Rollieren herzustellen. Der Durchbruch zum Aufnehmen des Anzündhütchens kann vor, während oder nach der Herstellung der Polygongeometrie im Hülsenboden hergestellt werden. Zweckmäßigerweise ist die Polygongeometrie bezüglich einer Drehachse 2n-fach rotationssymmetrisch, wobei n eine Zahl ≥ 3 ist. D. h. die Polygongeometrie der Auszieherausnehmung kann beispielsweise um eine Drehachse 6-, 8-, 10-, 12-fach rotationssymmetrisch sein.

Nach weiterer Maßgabe der Erfindung wird ein Verfahren zur Herstellung einer Patronenhülse vorgeschlagen, mit einer zylindrischen Hülse, welche eine Hülsenöffnung zum Aufnehmen einer Treibladung und eines Geschosses, sowie ein der Hülsenöffnung gegenüberliegendes Bodenteil mit einem Hülsenboden zum Aufnehmen eines Auszündhütchens aufweist, mit folgenden Schritten:
Herstellung eines Bodenteils nach dem oben beschriebenen Verfahren, und Anformen der zylindrischen Hülse an das Bodenteil mittels Fließpressen.

Das vorgeschlagene Verfahren liefert eine Patronenhülse, bei welcher das Bodenteil und die Hülse aus einem Stück gebildet sind.

Vorteilhafterweise kann das Anformen der zylindrischen Hülse auch mittels Fließpressen und Tiefziehen erfolgen.

Vor dem Anformen der Hülse kann zumindest ein Werkzeug in das Bodenteil eingesetzt und/oder an den Außenumfang des Bodenteils angesetzt werden. Mittels des Werkzeugs kann haltend, indexierend, lochend, füllend, prägend und/oder formgebend auf das Bodenteil und/oder die Hülse eingewirkt werden.

Eine nach dem vorstehenden Verfahren hergestellte Patronenhülse kann ausschließlich mittels Umformen und damit besonders effizient hergestellt werden.

Es wird ferner ein Verfahren zur Herstellung einer Patronenhülse vorgeschlagen, mit einer zylindrischen Hülse, welche eine Hülsenöffnung zum Aufnehmen eine Treibladung und eines Geschosses, sowie ein der Hülsenöffnung gegenüberliegendes Bodenteil mit einem Hülsenboden zum Aufnehmen eines Anzündhütchens aufweist, mit folgenden Schritten:
Herstellung eines Bodenteils nach dem oben beschriebenen Verfahren, Bereitstellen der Hülse, und
Verbinden des Bodenteils mit der Hülse mittels eines Fügeverfahrens.

Bei dem Fügeverfahren kann es sich beispielsweise um ein Schweißverfahren oder andere geeignete Verfahren handeln.

Es wird betont, dass die Abfolge der Verfahrensschritte in den aufgeführten Verfahren in der Beschreibung und in den Ansprüchen nicht auf die jeweils dargestellte Reihenfolge beschränkt ist, sondern auch beliebige andere Schrittabfolgen umfasst sind.

Vorteilhafterweise wird der Ausgangskörper und/oder die Hülse aus einem Nichteisenmetall oder Stahl hergestellt. Das Nichteisenmetall kann aus der folgenden Gruppe ausgewählt sein: Messing, Aluminium oder Aluminiumlegierung.

Nachfolgend werden Ausführungsbeispiele der Erfindung anhand der Zeichnungen näher erläutert. Es zeigen:
- Fig. 1: eine perspektivische Ansicht eines Ausgangskörpers,
- Fig. 2: eine Schnittansicht gemäß Fig. 1,
- Fig. 3: eine erste Schnittansicht durch ein erstes Umformwerkzeug,
- Fig. 4: eine vergrößerte Ansicht gemäß Fig. 3,
- Fig. 5: eine zweite Schnittansicht des ersten Umformwerkzeugs gemäß Fig. 3
- Fig. 6: eine vergrößerte Ansicht gemäß Fig. 5,
- Fig. 7: eine perspektivische Ansicht eines ersten Hülsenformkörpers,
- Fig. 8: eine Schnittansicht gemäß Fig. 7,
- Fig. 9: eine Schnittansicht durch ein zweites Umformwerkzeug,
- Fig. 10: eine vergrößerte Ansicht gemäß Fig. 9,
- Fig. 11: eine zweite Schnittansicht durch das zweite Umformwerkzeug,
- Fig. 12: eine vergrößerte Ansicht gemäß Fig. 11,
- Fig. 13: eine Seitenansicht des ersten Hülsenformkörpers gemäß Fig. 7 mit geöffnetem ersten Umformwerkzeug,
- Fig. 14: eine Seitenansicht eines zweiten Hülsenformkörpers mit geöffnetem zweiten Umformwerkzeug,
- Fig. 15: eine Schnittansicht durch ein Umformwerkzeug mit darin aufgenommenem Hülsenformkörper,
- Fig. 16: eine Seitenansicht eines zweiten Hülsenformkörpers,
- Fig. 17: eine Schnittansicht gemäß der Schnittlinie A - A in Fig. 16,
- Fig. 18: eine Querschnittansicht gemäß der Schnittlinie B - B in Fig. 16,
- Fig. 19: eine perspektivische Ansicht gemäß Fig. 16,
- Fig. 20: einen dritten Hülsenformkörper,
- Fig. 21: eine perspektivische Ansicht eines ersten Umformwerkzeugs im geöffneten Zustand und eines ersten Hülsenformkörpers,
- Fig. 22: eine perspektivische Ansicht gemäß Fig. 21, wobei das erste Umformwerkzeug geschlossen ist,
- Fig. 23: eine perspektivische Ansicht einer ersten Formkavität des ersten Umformwerkzeugs,
- Fig. 24: eine perspektivische Ansicht eines zweiten Umformwerkzeugs im geöffneten Zustand und eines zweiten Hülsenformkörpers,
- Fig. 25: eine perspektivische Ansicht des zweiten Umformwerkzeugs im geschlossenen Zustand, und
- Fig. 26: eine perspektivische Schnittansicht einer zweiten Formkavität des zweiten Umformwerkzeugs im geschlossenen Zustand.

Nachfolgend wird die Erfindung anhand eines Ausgangskörpers zur Herstellung einer Patronenhülse erläutert. Anstelle des Ausgangskörpers zur Herstellung einer Patronenhülse kann auch ein Ausgangskörper zur Herstellung des Bodenteils bereitgestellt und daraus nach einem analogen Verfahren das Bodenteil hergestellt werden. Ein solches Bodenteil kann mit einer Hülse zu einer Patronenhülse gefügt werden.

Fig. 1 zeigt eine perspektivische Ansicht eines Ausgangskörpers 1 zur Herstellung einer Patronenhülse, welcher in einem Stück z. B. mittels Fließpressen oder Fließpressen und Tiefziehen hergestellt ist. Der Ausgangskörper 1 weist eine zylindrische Hülse 2 auf, welche eine Hülsenöffnung 3 sowie einen der Hülsenöffnung 3 gegenüberliegenden Hülsenboden 4 aufweist. Der Hülsenboden 4 weist einen Durchbruch 5 zur Aufnahme eines (hier nicht gezeigten) Anzündhütchens auf. Mit der unterbrochenen Linie ist ein Bodenabschnitt angedeutet. - Der Bodenabschnitt kann bei einer mehrteiligen Ausgestaltung der Patronenhülse aus einem separaten Bodenteil T gebildet sein.

Die Fig. 3 bis 6 sowie 21 bis 23 zeigen die Herstellung einer ersten Polygongeometrie P1 im Bereich des Hülsenbodens 4. Ein erstes Umformwerkzeug 6 besteht hier aus zwei ersten Formhälften 6a, 6b. Wie insbesondere aus den Fig. 5, 6, 21 und 23 ersichtlich ist, ist das erste Umformwerkzeug 6 relativ einfach ausgestaltet. Es weist im Bereich seiner ersten Formkavität K1 erste Vorsprünge 7 (siehe Fig. 23) zum Einprägen einer ersten Polygongeometrie P1 in den Hülsenboden 4 auf. Bei der ersten Polygongeometrie P1 handelt es sich um eine 6-fach rotationssymmetrische Polygongeometrie bezüglich einer Drehachse. Eine Polygongeometrie, wie sie z. B. in den Fig. 5 und 6 im Querschnitt gezeigt ist, wird durch einen geschlossenen Streckenzug gebildet. Die Strecken sind durch Ecken begrenzt. Die Strecken sind hier gerade ausgebildet.

Die Fig. 7, 8 und 13 zeigen einen ersten Hülsenformkörper F1, d. h. den Ausgangskörper nach dem ersten Umformschritt. Die in den Hülsenboden 4 eingeprägte erste Polygongeometrie P1 weist erste Polygonflächen 10 auf, welche in Umfangsrichtung jeweils durch erste Kanten 11 begrenzt sind.

Die Fig. 9 bis 12 und 24 bis 26 zeigen die Herstellung einer zweiten Polygongeometrie P2 in einem zweiten Umformschritt. Zur Herstellung der zweiten Polygongeometrie P2 wird der erste Hülsenformkörper F1 in ein zweites Umformwerkzeug 8 eingesetzt, welches ähnlich wie das erste Umformwerkzeug 6 aus zwei zweiten Formhälften 8a, 8b gebildet sein kann. Wie aus den Fig. 9 bis 12 und 24 bis 26 ersichtlich ist, weist das zweite Umformwerkzeug 8 eine zweite Formkavität K2 mit zweiten Vorsprüngen 9 auf (siehe Fig. 26), welche zur Herstellung der zweiten Polygongeometrie P2 6-fach rotationssymmetrisch bezüglich einer Drehachse ist. Die zweiten Vorsprünge 9 sind gegenüber den ersten Vorsprüngen 7 um etwa 30 Grad verdreht. Der erste Hülsenformkörper F1 wird so in das zweite Formwerkzeug 8 eingesetzt, dass erste Kanten 11 der ersten Polygongeometrie P1 sich etwa in der Mitte eines geraden Abschnitts der zweiten Vorsprünge 9 befinden. Infolgedessen wird beim Schließen des zweiten Formwerkzeugs 8 die erste Polygongeometrie P1 mit einer zweiten Polygongeometrie P2 (siehe Fig. 12) überprägt. Es ergibt sich ein zweiter Hülsenformkörper F2 mit einer zweiten Polygongeometrie P2, welche 12-fach rotationssymmetrisch ist (siehe Fig. 16 bis 19). Die zweite Polygongeometrie P2 weist zweite Polygonflächen 12 auf, welche in Umfangsrichtung durch zweite Kanten 13 begrenzt sind (siehe Fig. 14).

Wie durch die Pfeile in Fig. 10 angedeutet ist, können zur Herstellung einer Polygongeometrie noch weitere Umformschritte stattfinden. Dazu kann beispielsweise der zweite Hülsenformkörper F2 um einen vorgegebenen Winkelbetrag relativ zum zweiten Formwerkzeug 8 rotiert und nachfolgend in einem dritten Umformschritt umgeformt werden. In ähnlicher Weise können weitere Umformschritte durchgeführt werden.

Fig. 13 zeigt den ersten Hülsenformkörper F1 bei geöffnetem ersten Formwerkzeug 6. Die Fig. 14 zeigt in analoger Weise den zweiten Hülsenformkörper F2 bei geöffnetem zweiten Formwerkzeug 8. Wie insbesondere aus Fig. 15 ersichtlich ist, kann beim Prägen der ersten Polygongeometrie P1 und/oder zweiten Polygongeometrie P2 ein (hier nicht gezeigtes) Werkzeug in die Hülse 2 und/oder den Durchbruch 5 eingefahren werden. Auch an den Außenumfang des Ausgangskörpers oder des Hülsenformkörpers kann ein (hier nicht gezeigtes) Werkzeug angelegt werden. Damit kann eine unerwünschte Verformung, insbesondere eine Faltenbildung oder dgl., innerhalb der Hülse 2 und/oder des Durchbruchs 5 vermieden werden. Mit den Pfeilen ist angedeutet, dass das Werkzeug haltend, füllend, prägend oder formgebend wirken kann. Daneben ist es auch denkbar, mit dem Werkzeug lochend oder indexierend einzuwirken.

Fig. 20 zeigt einen dritten Hülsenformkörper F3, welcher eine dritte Polygongeometrie P3 aufweist. Die dritte Polygongeometrie P3 kann z. B. hergestellt werden, indem die erste Polygongeometrie P1 mit einer zweiten Polygongeometrie P2 überprägt wird, welche nicht deckungsgleich mit der ersten Polygongeometrie P1 und überdies relativ zur ersten Polygongeometrie P1 um einen vorgegebenen Winkel verstellt ist.

### Bezugszeichenliste

- 1: Ausgangskörper
- 2: Hülse
- 3: Hülsenöffnung
- 4: Hülsenboden
- 5: Durchbruch
- 6: erstes Umformwerkzeug
- 6a, 6b: erste Formhälften
- 7: erste Vorsprünge
- 8: zweites Umformwerkzeug
- 8a, 8b: zweite Formhälften
- 9: zweite Vorsprünge
- 10: erste Polygonfläche
- 11: erste Kante
- 12: zweite Polygonfläche
- 13: zweite Kante

- T: Bodenteil
- P1: erste Polygongeometrie
- P2: zweite Polygongeometrie
- P3: dritte Polygongeometrie
- F1: erster Hülsenformkörper
- F2: zweiter Hülsenformkörper
- F3: dritter Hülsenformkörper
- K1: erste Formkavität
- K2: zweite Formkavität

## Patentansprüche

1. Bodenteil (T) zur Herstellung einer Patronenhülse, welches einen Hülsenboden (4) zum Aufnehmen eines Anzündhütchens aufweist, wobei am Außenumfang des Bodenteils (T) eine umlaufende Auszieherausnehmung vorgesehen ist,
**dadurch gekennzeichnet,**
**dass** die Auszieherausnehmung eine Polygongeometrie (P1, P2, P3) aufweist, welche im Querschnitt aus einem geschlossenen Streckenzug gebildet ist.

2. Bodenteil (T) nach Anspruch 1,
wobei zumindest ein Teil der den Streckenzug bildenden Strecken gerade ausgebildet ist.

3. Bodenteil (T) nach einem der vorhergehenden Ansprüche,
wobei zumindest ein Teil der den Streckenzug bildenden Strecken gekrümmt ausgebildet ist.

4. Bodenteil (T) nach einem der vorhergehenden Ansprüche,
wobei der Streckenzug bezüglich einer Drehachse rotationssymmetrisch ausgebildet ist.

5. Bodenteil (T) nach einem der vorhergehenden Ansprüche,
wobei der Streckenzug bezüglich einer Drehachse 2n-fach rotationssymmetrisch ist, wobei n eine Zahl ≥ 3 ist.

6. Bodenteil (T) nach einem der vorhergehenden Ansprüche,
wobei der Hülsenboden (4) einen Durchbruch (5) zum Aufnehmen des Anzündhütchens aufweist.

7. Patronenhülse mit einer zylindrischen Hülse (2), welche eine Hülsenöffnung (3) zum Aufnehmen einer Treibladung und eines Geschosses, sowie ein der Hülsenöffnung (3) gegenüberliegendes Bodenteil (T) nach einem der vorhergehenden Ansprüche aufweist.

8. Patronenhülse nach Anspruch 7,
wobei die zylindrische Hülse (2) und das Bodenteil (T) einstückig ausgebildet sind.

9. Patronenhülse nach Anspruch 7 oder Anspruch 8,
wobei die zylindrische Hülse (2) und das Bodenteil (T) mittels einer Fügetechnik fest verbunden sind.

10. Verfahren zur Herstellung einer Patronenhülse, mit einer zylindrischen Hülse (2), welche eine Hülsenöffnung (3) zum Aufnehmen einer Treibladung und eines Geschosses, sowie ein der Hülsenöffnung (3) gegenüberliegendes Bodenteil (T) mit einem Hülsenboden (4) zum Aufnehmen eines Anzündhütchens aufweist, mit folgenden Schritten:
Bereitstellen eines Ausgangskörpers (1) zur Herstellung der Patronenhülse,
Herstellen einer umlaufenden Auszieherausnehmung am Außenumfang des Ausgangskörpers (1) in Form einer Polygongeometrie (P1, P2, P3), welche im Querschnitt einen geschlossenen Streckenzug bildet.

11. Verfahren zur Herstellung eines Bodenteils (T) für eine Patronenhülse, welches einen Hülsenboden (4) zum Aufnehmen eines Anzündhütchens aufweist, mit folgenden Schritten:
Bereitstellen eines Ausgangskörpers (1) zur Herstellung des Bodenteils (T),
Herstellen einer umlaufenden Auszieherausnehmung am Außenumfang des Ausgangskörpers in Form einer Polygongeometrie (P1, P2, P3), welche im Querschnitt einen geschlossenen Streckenzug bildet.

12. Verfahren nach Anspruch 11,
wobei die Polygongeometrie (P1, P2, P3) ausgehend von einem zylindrischen Ausgangskörper (1) mittels eines Umformverfahrens und/oder eines spanabhebenden Verfahrens hergestellt wird.

13. Verfahren nach Anspruch 12,
wobei die Polygongeometrie (P1, P2, P3) in den Außenumfang des Ausgangskörpers (1) geprägt wird.

14. Verfahren nach Anspruch 12 oder Anspruch 13,
wobei die Polygongeometrie (P1, P2, P3) mittels mehrerer Umformschritte hergestellt wird,

15. Verfahren nach Anspruch 14,
wobei in einem ersten Umformschritt eine erste Polygongeometrie (P1) in den Außenumfang des Ausgangskörpers (1) geprägt wird, und
wobei in einem zweiten Umformschritt in die erste Polygongeometrie (P1) eine die erste Polygongeometrie (P1) zumindest abschnittsweise überlagernde zweite Polygongeometrie (P2, P3) geprägt wird.

16. Verfahren nach Anspruch 15,
wobei beim ersten Umformschritt hergestellte erste Kanten (11) im zweiten Umformschritt zumindest zum Teil überprägt werden.

17. Verfahren nach einem der Ansprüche 12 bis 16,
wobei zur Herstellung der Polygongeometrien (P1, P2, P3) ein zwei- oder mehrteiliges Umformwerkzeug verwendet wird.

18. Verfahren nach einem der Ansprüche 15 bis 17,
wobei der Ausgangskörper (1) nach dem ersten Umformschritt und vor dem zweiten Umformschritt relativ zum Umformwerkzeug um einen vorgegebenen Winkel axial rotiert wird.

19. Verfahren nach einem der Ansprüche 15 bis 18,
wobei die erste Polygongeometrie (P1) mittels eines ersten Umformwerkzeugs und die zweite Polygongeometrie (P2, P3) mittels eines vom ersten Umformwerkzeug verschiedenen zweiten Umformwerkzeugs hergestellt wird.

20. Verfahren nach einem der Ansprüche 12 bis 19,
wobei beim Umformverfahren zumindest ein Werkzeug in den Ausgangskörper (1) eingesetzt und/oder an den Außenumfang des Ausgangskörpers (1) angesetzt wird.

21. Verfahren nach Anspruch 20,
wobei mittels des Werkzeugs haltend, indexierend, lochend, füllend, prägend und/oder formgebend auf den Ausgangskörper (1) eingewirkt wird.

22. Verfahren nach einem der Ansprüche 11 bis 21,
wobei die Polygongeometrie (P1, P2, P3) ausgehend von einem zylindrischen Ausgangskörper mittels Rollieren hergestellt wird.

23. Verfahren nach einem der Ansprüche 11 bis 22,
wobei vor, während oder nach der Herstellung der Polygongeometrie (P1, P2, P3) im Hülsenboden (4) ein Durchbruch (5) zum Aufnehmen des Anzündhütchens hergestellt wird.

24. Verfahren nach einem der Ansprüche 11 bis 23,
wobei die Polygongeometrie (P1, P2, P3) bezüglich einer Drehachse 2n-fach rotationssymmetrisch ist, wobei n eine Zahl ≥ 3 ist.

25. Verfahren zur Herstellung einer Patronenhülse, mit einer zylindrischen Hülse (2), welche eine Hülsenöffnung (3) zum Aufnehmen einer Treibladung und eines Geschosses, sowie einen der Hülsenöffnung (3) gegenüberliegendes Bodenteil (T) mit einem Hülsenboden (4) zum Aufnehmen eines Anzündhütchens aufweist, mit folgenden Schritten:
Herstellung eines Bodenteils (T) mit einem Verfahren nach einem der Ansprüche 11 bis 24, Anformen der Hülse (2) an das Bodenteil (T) mittels Fließpressen.

26. Verfahren nach Anspruch 25,
wobei das Anformen mittels Fließpressen und Tiefziehen erfolgt.

27. Verfahren nach Anspruch 25 oder 26,
wobei vor dem Anformen der Hülse (2) zumindest ein Werkzeug in das Bodenteil (T) eingesetzt und/oder an den Außenumfang des Bodenteils (T) angesetzt wird.

28. Verfahren nach einem der Ansprüche 24 bis 26,
wobei mittels des Werkzeugs haltend, indexierend, lochend, füllend, prägend und/oder formgebend auf das Bodenteil und/oder die Hülse (2) eingewirkt wird.

29. Verfahren zur Herstellung einer Patronenhülse, mit einer zylindrischen Hülse (2), welche eine Hülsenöffnung (3) zum Aufnehmen einer Treibladung und eines Geschosses, sowie ein der Hülsenöffnung (3) gegenüberliegendes Bodenteil (T) mit einem Hülsenboden (4) zum Aufnehmen eines Anzündhütchens aufweist, mit folgenden Schritten:
Herstellung eines Bodenteils (T) mit einem Verfahren nach einem der Ansprüche 11 bis 24,
Bereitstellen der Hülse (2), und
Verbinden des Bodenteils (T) mit der Hülse (2) mittels eines Fügeverfahrens.

30. Verfahren nach einem der Ansprüche 10 bis 29,
wobei der Ausgangskörper (1) und/oder die Hülse (2) aus einem Nichteisenmetall oder Stahl hergestellt wird.

31. Verfahren nach Anspruch 30,
wobei das Nichteisenmetall aus der folgenden Gruppe ausgewählt ist: Messing, Aluminium oder Aluminiumlegierung.

## Claims

1. Base part (T) for producing a cartridge case, said base part having a case base (4) for receiving a primer cap, wherein a circumferential extractor recess is provided on the outer circumference of the base part (T),
**characterized**
**in that** the extractor recess has a polygon geometry (P1, P2, P3) which is formed from a closed traverse in cross section.

2. Base part (T) according to Claim 1,
wherein at least some of the paths forming the traverse are straight.

3. Base part (T) according to one of the preceding claims,
wherein at least some of the paths forming the traverse are curved.

4. Base part (T) according to one of the preceding claims,
wherein the traverse is rotationally symmetrical in relation to an axis of rotation.

5. Base part (T) according to one of the preceding claims,
wherein the traverse has 2n-fold rotational symmetry in relation to an axis of rotation, where n is a number ≥ 3.

6. Base part (T) according to one of the preceding claims,
wherein the case base (4) has an opening (5) for receiving the primer cap.

7. Cartridge case having a cylindrical case (2) which has a case opening (3) for receiving a propellant charge and a projectile, and also has a base part (T) opposite the case opening (3), according to one of the preceding claims.

8. Cartridge case according to Claim 7,
wherein the cylindrical case (2) and the base part (T) are formed in one piece.

9. Cartridge case according to Claim 7 or Claim 8,
wherein the cylindrical case (2) and the base part (T) are fixedly connected by means of joining technology.

10. Method for producing a cartridge case, having a cylindrical case (2) which has a case opening (3) for receiving a propellant charge and a projectile, and also has a base part (T) opposite the case opening (3) with a case base (4) for receiving a primer cap, having the following steps:
supplying a base body (1) for producing the cartridge case,
producing a circumferential extractor recess on the outer circumference of the base body (1) in the form of a polygon geometry (P1, P2, P3) which forms a closed traverse in cross section.

11. Method for producing a base part (T) for a cartridge case which has a case base (4) for receiving a primer cap, having the following steps:
supplying a base body (1) for producing the base part (T),
producing a circumferential extractor recess on the outer circumference of the base body in the form of a polygon geometry (P1, P2, P3) which forms a closed traverse in cross section.

12. Method according to Claim 11,
wherein the polygon geometry (P1, P2, P3) starting from a cylindrical base body (1) is produced by means of a reshaping method and/or a machining method.

13. Method according to Claim 12,
wherein the polygon geometry (P1, P2, P3) is stamped in the outer circumference of the base body (1).

14. Method according to Claim 12 or Claim 13,
wherein the polygon geometry (P1, P2, P3) is produced by means of multiple shaping steps.

15. Method according to Claim 14,
wherein in a first shaping step, a first polygon geometry (P1) is stamped into the outer circumference of the base body (1), and
wherein in a second shaping step, a second polygon geometry (P2, P3) at least sectionally overlaying the first polygon geometry (P1) is stamped into the first polygon geometry (P1).

16. Method according to Claim 15,
wherein first edges (11) produced in the first shaping step are at least partially over-stamped in the second shaping step.

17. Method according to one of Claims 12 to 16,
wherein a 2-part or multi-part shaping die is used to produce the polygon geometries (P1, P2, P3).

18. Method according to one of Claims 15 to 17,
wherein the base body (1) is rotated axially about a predetermined angle relative to the shaping die following the first shaping step and before the second shaping step.

19. Method according to one of Claims 15 to 18,
wherein the first polygon geometry (P1) is produced by means of a first shaping die and the second polygon geometry (P2, P3) by means of a second shaping die which is different from the first shaping die.

20. Method according to one of Claims 12 to 19,
wherein at least one tool is inserted into the base body (1) and/or applied to the outer circumference of the base body (1) during the shaping method.

21. Method according to Claim 20,
wherein by means of the tool, holding, indexing, perforating, filling, stamping and/or shaping is applied to the base body (1).

22. Method according to one of Claims 11 to 21,
wherein the polygon geometry (P1, P2, P3) is produced starting from a cylindrical base body by means of rolling.

23. Method according to one of Claims 11 to 22,
wherein an opening (5) for receiving the primer cap is produced before, during or after the polygon geometry (P1, P2, P3) is produced in the case base (4).

24. Method according to one of Claims 11 to 23,
wherein the polygon geometry (P1, P2, P3) has a 2n-fold rotational symmetry in relation to an axis of rotation, wherein n is a number ≥ 3.

25. Method for producing a cartridge case, having a cylindrical case (2) which has a case opening (3) for receiving a propellant charge and a projectile, and also has a base part (T) opposite the case opening (3) with a case base (4) for receiving a primer cap, having the following steps:
producing a base part (T) by a method according to one of Claims 11 to 24,
molding the case (2) onto the base part (T) by means of extrusion molding.

26. Method according to Claim 25,
wherein the molding-on takes place by means of extrusion molding and deep-drawing.

27. Method according to Claim 25 or 26,
wherein prior to the molding-on of the case (2), at least one tool is inserted into the base part (T) and/or applied to the outer circumference of the base part (T).

28. Method according to one of Claims 24 to 26,
wherein by means of the tool, holding, indexing, perforating, filling, stamping and/or shaping is applied to the base part and/or the case (2).

29. Method for producing a cartridge case, having a cylindrical case (2) which has a case opening (3) for receiving a propellant charge and a projectile, and also has a base part (T) opposite the case opening (3) with a case base (4) for receiving a primer cap, having the following steps:
producing a base part (T) by a method according to one of Claims 11 to 24,
supplying the case (2), and
connecting the base part (T) to the case (2) by means of a joining method

30. Method according to one of Claims 10 to 29,
wherein the base body (1) and/or the case (2) is/are produced from a non-ferrous metal or steel.

31. Method according to Claim 30,
wherein the non-ferrous metal is selected from the following group: brass, aluminum or aluminum alloy.

## Revendications

1. Pièce de fond (T) qui est destinée à la fabrication d'une douille de cartouche et qui comporte un fond de douille (4) destiné à recevoir un culot d'allumage, un évidement d'extraction circonférentiel étant prévu sur la circonférence extérieure de la pièce de fond (T),
**caractérisée en ce que**
l'évidement d'extraction présente une géométrie polygonale (P1, P2, P3) qui est formée à partir d'une ligne polygonale fermée en coupe transversale.

2. Pièce de fond (T) selon la revendication 1,
au moins une partie des segments formant la ligne polygonale étant rectilignes.

3. Pièce de fond (T) selon l'une des revendications précédentes,
au moins une partie des segments formant la ligne polygonale étant incurvée.

4. Pièce de fond (T) selon l'une des revendications précédentes,
la ligne polygonale étant à symétrie de rotation par rapport à un axe de rotation.

5. Pièce de fond (T) selon l'une des revendications précédentes,
la ligne polygonale étant 2n fois à symétrie de rotation par rapport à un axe de rotation, n étant un nombre ≥ 3.

6. Pièce de fond (T) selon l'une des revendications précédentes,
le fond de cartouche (4) comportant un passage (5) destiné à recevoir le culot d'allumage.

7. Douille de cartouche comprenant une douille cylindrique (2) qui comporte une ouverture de douille (3), destinée à recevoir une charge propulsive et un projectile, et une pièce de fond (T) selon l'une des revendications précédentes qui est opposée à l'ouverture de cartouche (3).

8. Douille de cartouche selon la revendication 7,
la douille cylindrique (2) et la pièce de fond (T) étant formées d'un seul tenant.

9. Douille de cartouche selon la revendication 7 ou la revendication 8,
la douille cylindrique (2) et la pièce de fond (T) étant reliées de manière fixe par une technique d'assemblage.

10. Procédé de fabrication d'une douille de cartouche, comprenant une douille cylindrique (2) qui comporte une ouverture de douille (3), destinée à recevoir une charge propulsive et un projectile, ainsi qu'une pièce de fond (T) opposée à l'ouverture de douille (3) et comprenant un fond de douille (4) destiné à recevoir un culot d'allumage, le procédé comprenant les étapes suivantes :
fournir un corps de départ (1) destiné à la fabrication de la douille de cartouche,
réaliser un évidement d'extraction circonférentielle sur la circonférence extérieure du corps de départ (1) sous la forme d'une géométrie polygonale (P1, P2, P3) qui forme une ligne polygonale fermée en coupe transversale.

11. Procédé de fabrication d'une pièce de fond (T) destinée à une douille de cartouche et comportant un fond de douille (4) destiné à recevoir un culot d'allumage, le procédé comprenant les étapes suivantes :
fournir un corps de départ (1) destiné à la fabrication de la pièce de fond (T),
réaliser un évidement d'extracteur circonférentiel sur la circonférence extérieure du corps de départ sous la forme d'une géométrie polygonale (P1, P2, P3) qui forme une ligne polygonale fermée en coupe transversale.

12. Procédé selon la revendication 11,
la géométrie polygonale (P1, P2, P3) étant réalisée à partir d'un corps de départ cylindrique (1) au moyen d'un procédé de formage et/ou d'un procédé d'usinage.

13. Procédé selon la revendication 12,
la géométrie polygonale (P1, P2, P3) étant estampée dans la circonférence extérieure du corps de départ (1) .

14. Procédé selon la revendication 12 ou la revendication 13,
la géométrie polygonale (P1, P2, P3) étant réalisée au moyen de plusieurs étapes de formage.

15. Procédé selon la revendication 14,
une première géométrie polygonale (P1) étant estampée dans la circonférence extérieure du corps de départ (1) dans une première étape de formage, et
une deuxième géométrie polygonale (P2, P3), recouvrant la première géométrie polygonale (P1) au moins par portions, étant estampée dans la première géométrie polygonale (P1) dans une deuxième étape de formage.

16. Procédé selon la revendication 15,
des premiers bords (11), réalisés lors de la première étape de formage, étant au moins partiellement estampés par-dessus lors de la deuxième étape de formage.

17. Procédé selon l'une des revendications 12 à 16,
un outil de formage en deux parties ou plus étant utilisé pour réaliser les géométries polygonales (P1, P2, P3).

18. Procédé selon l'une des revendications 15 à 17,
le corps de départ (1) étant tourné axialement d'un angle spécifié par rapport à l'outil de formage après la première étape de formage et avant la deuxième étape de formage.

19. Procédé selon l'une des revendications 15 à 18,
la première géométrie polygonale (P1) étant réalisée au moyen d'un premier outil de formage et la deuxième géométrie polygonale (P2, P3) étant réalisée au moyen d'un deuxième outil de formage qui est différent du premier outil de formage.

20. Procédé selon l'une des revendications 12 à 19,
au moins un outil étant inséré dans le corps de départ (1) et/ou fixé à la circonférence extérieure du corps de départ (1) pendant le procédé de formage.

21. Procédé selon la revendication 20,
une action de maintien, d'indexage, de perforation, de remplissage, d'estampage et/ou de mise en forme étant menée sur le corps de départ (1) au moyen de l'outil.

22. Procédé selon l'une des revendications 11 à 21,
la géométrie polygonale (P1, P2, P3) étant réalisée à partir d'un corps de départ cylindrique par galetage.

23. Procédé selon l'une des revendications 11 à 22,
un passage (5) destiné à recevoir le culot d'amorçage étant ménagé dans le fond de douille (4) avant, pendant ou après la réalisation de la géométrie polygonale (P1, P2, P3) .

24. Procédé selon l'une des revendications 11 à 23,
la géométrie polygonale (P1, P2, P3) étant 2n fois à symétrie de rotation par rapport à un axe de rotation, n étant un nombre ≥ 3.

25. Procédé de fabrication d'une douille de cartouche, comprenant une douille cylindrique (2) qui comporte une ouverture de douille (3), destinée à recevoir une charge propulsive et un projectile, et une pièce de fond (T) qui est opposée à l'ouverture de cartouche (3) et qui comprend un fond de douille (4) destiné à recevoir un culot d'allumage, le procédé comprenant les étapes suivantes :
réaliser une pièce de fond (T) par un procédé selon l'une des revendications 11 à 24,
former la douille (2) sur la pièce de fond (T) par extrusion.

26. Procédé selon la revendication 25,
le formage étant effectué par extrusion et emboutissage profond.

27. Procédé selon la revendication 25 ou 26,
avant le formage de la douille (2), au moins un outil étant inséré dans la pièce de fond (T) et/ou placé sur la circonférence extérieure de la pièce de fond (T).

28. Procédé selon l'une des revendications 24 à 26,
une action de maintien, d'indexage, de perforation, de perçage, de remplissage, d'estampage et/ou de mise en forme étant menée sur la pièce de fond et/ou la douille (2) au moyen de l'outil.

29. Procédé de fabrication d'une douille de cartouche, comprenant une douille cylindrique (2) qui comporte une ouverture de douille (3), destinée à recevoir une charge propulsive et un projectile, et une pièce de fond (T) opposée à l'ouverture de douille (3) et comprenant un fond de douille (4) destinée à recevoir un culot d'allumage, le procédé comprenant les étapes suivantes :
réaliser une pièce de fond (T) par un procédé selon l'une des revendications 11 à 24,
fournir la douille (2), et
relier la pièce de fond (T) à la douille (2) par un procédé d'assemblage.

30. Procédé selon l'une des revendications 10 à 29,
le corps de départ (1) et/ou la douille (2) étant en métal non ferreux ou en acier.

31. Procédé selon la revendication 30,
le métal non ferreux étant choisi dans le groupe suivant : le laiton, l'aluminium ou un alliage d'aluminium.
